# EUROPÄISCHE PATENTSCHRIFT

(11) **EP 3 227 882 B1**
(45) Veröffentlichungstag und Bekanntmachung des Hinweises auf die Patenterteilung: **05.01.2022**
(21) Anmeldenummer: 15802083.4
(22) Anmeldetag: 30.11.2015
(51) Int. Cl.: G10C 3/04

(54) **RAHMEN FÜR EINEN FLÜGEL ODER EIN PIANO SOWIE VERFAHREN ZUR VERBESSERUNG EINES SOLCHEN RAHMENS**
FRAME FOR A GRAND PIANO OR A PIANO AND METHOD FOR IMPROVING SUCH A FRAME
CADRE POUR PIANO OU PIANO À QUEUE ET PROCÉDÉ D'AMÉLIORATION D'UN TEL CADRE

(30) Priorität: 05.12.2014 DE 102014118010
(43) Veröffentlichungstag der Anmeldung: 11.10.2017
(73) Patentinhaber: Enzenauer Flügel-Manufaktur GmbH, 51399 Burscheid (DE)
(72) Erfinder: ENZENAUER, Jan, 51399 Burscheid (DE)
(74) Vertreter: Freischem & Partner Patentanwälte mbB
(86) Internationale Anmeldenummer: PCT/EP2015/078071
(87) Internationale Veröffentlichungsnummer: WO 2016/087377

(56) Entgegenhaltungen:
- DE-A- 2 710 505
- DE-U1-202012 104 814
- GB-A- 1 103 687
- US-A- 504 733
- US-A- 1 732 748
- US-A- 4 602 548
- None

## Beschreibung

Die Erfindung betrifft einen Rahmen für einen Flügel oder ein Piano sowie ein Verfahren zur Verbesserung eines solchen Rahmens. Derartige Rahmen werden im Stand der Technik auch als Gussrahmen, Platte, Gussplatte, Klavierplatte, Klaviersaitenplatte, "frame" oder "iron plate" bezeichnet.

Mit der Bezeichnung "Flügel oder Piano" sollen im Rahmen dieser Offenbarung sämtliche Tasteninstrumente umfasst sein, bei welchen auf Tastendruck über eine spezielle Mechanik Hämmerchen gegen Saiten geschlagen werden, die über einen Rahmen gespannt sind.

Aus DE 570 099 A ist ein aus einem Stück gefertigter Rahmen für einen Flügel aus Leichtmetall bekannt, dessen Saitensteg einstückig mit dem Rahmen ausgebildet ist und Resonanzflügel aufweist, um die Klangschwingungen zu erhöhen.

Aus US 3 564 963 A ist eine Dämpfungseinrichtung für einen als Klavierseitenplatte bekannten Rahmen bekannt, die als Verbindungsplatte zwischen benachbarten Längsstreben angeordnet ist.

In DE 12 85 280 A und aus DD 20 970 A5 sind Gestaltungen für eine Konzertflügelrast sowie eine Piano- bzw. Flügelrast beschrieben. Auf die Gestaltung des Rahmens wird in diesen Dokumenten nicht eingegangen.

Aus US 504,733 A ist die Anordnung von als "acoustic disks" bezeichneten Scheiben aus hartem Holz im Bereich des Resonanzbodens bekannt. Die Scheiben sollen an einem Knotenpunkt zwischen Rippen und einem Mittelsteg angeordnet sein.

Aus US 1,732,748 A ist ein Piano bekannt, an welchem ausgehend von dem Korpus des Pianos Reflektionselemente angeordnet sind, welche Vibrationen des Resonanzbodens zurück reflektieren sollen.

Aus US 4 602 548 A ist ein Verfahren für Klaviere bekannt, deren Resonanzkörper einen Mittelsteg und einen Bass-Steg umfasst, wobei durch Anbringung eines Gewichts an einem der Stege Einfluss auf die Amplitude und die Tondauer zweier benachbarter Töne genommen werden soll. Auf die Gestaltung des Rahmens wird in diesem Dokument nicht eingegangen.

Aus DE 1 772 340 A ist ein als Klaviersaitenplatte bezeichneter Rahmen für einen Flügel bekannt, dessen Klang dadurch verbessert werden soll, dass der Verlustfaktor des verwendeten Gusseisens innerhalb eines vorgegebenen Wertebereichs liegt.

Aus DE 27 10 505 B2 ist ein als Klavierplatte bezeichneter Rahmen für einen Flügel mit Vorderplatte und Hinterplatte bekannt, an deren Oberfläche(n) feine, holperige Muster ausgebildet sind. Durch diese feinen Muster soll das Ansprechen des Rahmens in einem breiten Frequenzbereich verbessert werden.

Aus GB 1,103,687 A und FR 2 929 436 A1 sind weitere Rahmen für Flügel bekannt, die eine Vorderplatte, eine Hinterplatte und die beiden Platten verbindende Längsstreben umfassen.

Der Erfindung liegt die Aufgabe zugrunde, einen Rahmen für einen Flügel oder ein Piano zur Verfügung zu stellen, der schwingungstechnisch verbessert ist. Ferner soll ein Verfahren zur Verbesserung eines Rahmens für einen Flügel oder ein Piano zur Verfügung gestellt werden.

Die Lösung der Aufgabe erfolgt erfindungsgemäß mit den Merkmalen der unabhängigen Ansprüche. Weitere vorteilhafte Ausführungsformen sind in den abhängigen Ansprüchen beschrieben.

Ein erfindungsgemäßer Rahmen für einen Flügel oder ein Piano umfasst eine Vorderplatte, eine Hinterplatte sowie mehrere, die Vorderplatte und die Hinterplatte verbindende Längsstreben. Dabei ist an mindestens einer Längsstrebe mit einer Mindestlänge von 500 mm in deren Längserstreckungsrichtung betrachtet zwischen der Vorderplatte und der Hinterplatte in einem diskreten Bereich der Längsstrebe durch partielle Vergrößerung der Querschnittsfläche, durch partielle Verwendung eines Werkstoffs mit höherer Dichte und/oder durch Fixieren eines separaten Elements in einem diskreten Bereich der Längsstrebe mindestens ein lokales Massemaximum ausgebildet, das sich über eine Länge der Längsstrebe von maximal 150 mm erstreckt. Durch Versuche wurde ermittelt, dass sich mit einem wie vorstehend beschriebenen Rahmen ein Flügel oder ein Piano schwingungstechnisch insoweit erheblich verbessern lässt, als beim Bespielen des Flügels oder Pianos erzeugte Schwingungen, insbesondere im Rahmen, mit den Maßnahmen deutlich reduziert werden.

Mit einer maximalen Längserstreckung eines Massemaximums an einer Längsstrebe von 150 mm ist gemeint, dass bei Ausbildung des Masseelements durch zusätzliches Material (einstückig oder in Form von nachträglich ergänzten Zusatzmassen) ein an der Längsstrebe klar erkennbares lokales Massemaximum entsteht, das sich über einen Längenabschnitt von maximal 150 mm erstreckt und/oder ein Werkstoff mit höherer Dichte vorzugsweise maximal über einen Längenabschnitt von 150 mm zusammenhängend in die Längsstrebe eingebracht ist. Bei Zusatzmassen wird als Erstreckungsbereich derjenige Bereich der Längsstrebe verstanden, an welchem die Zusatzmasse angebracht ist. Hierauf wird in Verbindung mit der Figurenbeschreibung noch im Detail eingegangen. Als lokales Massemaximum wird, insbesondere in Zusammenhang mit dieser Ausführungsform, ein Bereich der Längsstrebe verstanden, der relativ zu zwei diesen Bereich umgebenden Nachbarbereichen eine höhere Masse pro Millimeter Länge der Längsstrebe aufweist. In einer bevorzugten Ausführungsform erstreckt sich das mindestens eine lokale Massemaximum über einen Längenbereich von maximal 100 mm, in einer besonders bevorzugten Ausführungsform erstreckt sich das mindestens eine lokale Massemaximum über einen Längenbereich von maximal 50 mm. Wenn mehrere lokale Massemaxima ausgebildet sind, gelten die vorstehend genannten Wertebereiche vorzugsweise für alle lokalen Massemaxima.

Unter einer Vorderplatte eines Flügels im Sinne der Erfindung wird ein Element verstanden, das eine Verbindung der Längsstreben auf der zu den Tasten eines Flügels ausgerichteten Seite (Vorderseite) des Rahmens herstellt. Unter einer Hinterplatte eines Flügels im Sinne der Erfindung wird ein Element verstanden, das eine Verbindung der Längsstreben auf der von den Tasten entfernten Seite (Rückseite) herstellt. Die Hinterplatte erstreckt sich bei Flügeln üblicherweise entlang der geschwungenen Seiten (dies ist meist die rechte Seite) bis zum hinteren Ende. Der Rahmen dient - zusammen mit der den Rahmen umgebenden Raste bzw. Rim und Wandung - zur Aufnahme der von den Saiten eines Flügels ausgehenden Zug- und Biegekräfte. Rahmen für Flügel oder ein Piano werden aktuell überwiegend als Gussrahmen hergestellt, wobei sowohl üblicher Grauguss als auch spezielle Gießwerkstoffe zum Einsatz kommen. Die Erfindung lässt sich sowohl mit Gussrahmen als auch mit anders gefertigten Rahmen, insbesondere aus mehreren, fest miteinander verbundenen Einzelteilen gefertigten Rahmen realisieren. Vorderplatte, Hinterplatte und Längsstreben erfindungsgemäßer Rahmen können daher sowohl einstückig ausgebildet als auch in ein oder mehreren Einzelteilen gefertigt und fest miteinander verbunden sein. Die Verbindung kann im Falle mehrerer Einzelteile formschlüssig, kraftschlüssig und/oder stoffschlüssig erfolgen. Auch das Fixieren eines separaten Elements in einem diskreten Bereich der Längsstrebe kann sowohl formschlüssig, kraftschlüssig und/oder stoffschlüssig erfolgen.

Als Beispiel auf kraftschlüssige Verbindungen wird auf das Festspannen von Zusatzmassen mittels schraubzwingenähnlicher Spannvorrichtungen oder mittels sonstiger Klemmvorrichtungen verwiesen.

Als Beispiele für formschlüssige Verbindungen wird auf das Einschrauben von Zusatzmassen in für die Zusatzmassen vorgesehene Öffnungen einer Längsstrebe oder das Anbringen von Zusatzmassen mittels einer Nietverbindung verwiesen.

Als Beispiel für stoffschlüssige Verbindungen wird auf das Fixieren von Zusatzmassen mittels Löt-, Schweiß- oder Klebverbindung verwiesen.

Erfindungsgemäße Rahmen können auch aus Kompositmaterialien hergestellt sein, wie z.B. aus Materialkompositionen umfassend Carbon und einen oder mehrere Metallwerkstoffe, Gusseisen und Stahl oder Aluminium und Blei.

Ein lokales Massemaximum im Sinne der Erfindung kann auch dadurch ausgebildet werden, dass Material in einem zu einem zu erzielenden Massemaximum benachbarten Bereich oder mehreren benachbarten Bereichen eines Rahmens entfernt wird. Dies kann insbesondere durch Fräsen, Schleifen und/oder mit Hilfe eines Schneidverfahrens erfolgen.

Eine Längsstrebe des erfindungsgemäßen Rahmens, an welcher das mindestens eine lokale Massemaximum ausgebildet ist, weist mindestens einen Verbindungsbereich zu einem weiteren Element auf, wobei mindestens ein lokales Massemaximum an dieser Längsstrebe beabstandet von diesem Knotenpunkt ausgebildet ist. Mit dem Begriff Verbindungsbereich sind vorliegend insbesondere sogenannte Knotenpunkte gemeint, d.h. Verbindungen zu einer zwischen zwei oder mehreren Längsstreben verlaufenden Querstrebe oder Verbindungsbereiche zu einem den Rahmen umgebenden Element, beispielsweise einen Verbindungsbereich der Längsstrebe zum sogenannten Rasten. Mit anderen Worten ausgedrückt, ist gemäß der vorstehend genannten, praktischen Ausführungsform unabhängig von an dem Rahmen ausgebildeten Verbindungsbereichen (Knotenpunkte etc.), deren Hauptfunktion die Verbindung zu einem separaten, weiteren Element ist, mindestens ein weiteres lokales Massemaximum ausgebildet. Mit "beabstandet" ist vorliegend gemeint, dass bei einem erfindungsgemäßen Rahmen, der mehrere Verbindungsbereiche zu einem weiteren Element aufweist, mindestens ein weiteres lokales Massemaximum zwischen zwei benachbarten Verbindungsbereichen oder zwischen einem Verbindungsbereich und der Vorderplatte oder zwischen einem Verbindungsbereich und der Hinterplatte ausgebildet oder angeordnet ist.

Es ist bevorzugt, wenn bei einem erfindungsgemäßen Rahmen die Masse eines Längenabschnitts von einem Millimeter der Längsstrebe im Bereich eines lokalen Massemaximums gegenüber der Masse mindestens eines sich an das lokale Massemaximum in Längserstreckungsrichtung anschließenden Bereichs um mindestens 5 Prozent, bevorzugt um mindestens 7 Prozent und weiter bevorzugt mindestens 10 Prozent, erhöht. Dies kann auch als signifikantes lokales Massemaximum bezeichnet werden.

Vorzugsweise ist die Masse eines Längenabschnitts von einem Millimeter der Längsstrebe gegenüber der Masse von sich in beiden Richtungen in Längserstreckungsrichtung der Längsstrebe anschließenden Bereiche um mindestens 10 Prozent erhöht.

In weiter bevorzugten Ausführungsformen ist die Masse in dem Bereich des lokalen Maximums gegenüber einem benachbarten Bereich (oder vorzugsweise beiden benachbarten Bereichen) um mindestens 15 Prozent erhöht, in einer besonders bevorzugten Ausführungsform um mindestens 20 Prozent. Es hat sich gezeigt, dass bei Ausbildung von wie vorstehend beschriebenen signifikanten Massemaxima (Mindestmasseerhöhung gegenüber benachbarten Abschnitten in einer oder in beiden Richtungen der Längserstreckung der Längsstrebe) eine besonders deutliche schwingungstechnische Verbesserungen erzielt werden kann.

In einer weiteren praktischen Ausführungsform eines erfindungsgemäßen Rahmen, die alternativ oder in Ergänzung zu den vorstehend beschriebenen Ausführungsformen realisiert werden kann, sind an mindestens einer Längsstrebe mehrere lokale Massemaxima ausgebildet. Diesbezüglich hat sich gezeigt, dass die Ausbildung von 2 bis 15 lokalen Massemaxima an einer Längsstrebe mit einer Länge von ca. 1000 mm besonders vorteilhaft ist.

Ebenfalls als vorteilhaft erwiesen hat es sich, als lokales Massemaximum die Masse einer Längsstrebe in einem mittleren, langgestreckten Bereich zu erhöhen, wobei der mittlere Bereich sich vorzugsweise mindestens über die halbe Länge der Längsstrebe erstreckt. Er beginnt vorzugsweise beabstandet von der Vorderplatte und erstreckt sich in Längserstreckungsrichtung der Längsstrebe bis zu einem Bereich beabstandet von der Hinterplatte. Der mittlere Bereich erstreckt sich vorzugsweise über mindestens 25 Prozent, bevorzugt mindestens 50 Prozent und besonders bevorzugt mindestens 75 Prozent der Länge der Längsstrebe (gemessen von der Vorderplatte bis zur Hinterplatte).

Besonders bevorzugt ist es, wenn zusätzlich zu einem solchen langgestreckten Bereich mit erhöhter Masse ein weiteres Massemaximum oder mehrere weitere Massemaxima in diesem Bereich ausgebildet sind.

Bezogen auf eine Längsstrebe mit einer Länge von ca. 1000 mm kann sich der mittlere Bereich beispielsweise über eine Länge von ca. 900 mm erstrecken und etwa 10-50 mm beabstandet von der Vorderplatte beginnen. In einer besonders bevorzugten Ausführungsform der Längsstrebe eines erfindungsgemäßen Rahmen sind innerhalb des vorstehend beschriebenen mittleren Bereichs 2 bis 15 weitere Massemaxima, bevorzugt 5 bis 12 Massemaxima und weiter bevorzugt neun Massemaxima, ausgebildet. Dabei ist die Masse des mittleren Abschnitts der Längsstrebe gegenüber der Masse der übrigen Bereiche um mindestens 10 Prozent erhöht und die Masse der Massemaxima im Bereich der mittleren Bereiche gegenüber dem mittleren Abschnitt (ohne zusätzliche Massemaxima) ebenfalls um mindestens 10 Prozent erhöht. Bevorzugte absolute Positionen für die Massemaxima werden in der Figurenbeschreibung genannt.

Vorzugsweise sind an mehreren, und besonders bevorzugt an allen, Längsstreben mehrere lokale Massemaxima ausgebildet, insbesondere in einer der vorstehend beschriebenen Art und Weise. In Versuchen wurde festgestellt, dass durch die Ausbildung mehrerer lokaler Massemaxima erfindungsgemäße Rahmen schwingungstechnisch weiter verbessert werden können.

Wenn bei einem erfindungsgemäßen Rahmen mindestens eine Längsstrebe (und vorzugsweise alle Längsstreben) im Bereich des mindestens einen lokalen Massemaximums eine geschlossene Oberfläche aufweisen, ist der Rahmen nicht nur schwingungstechnisch, sondern auch optisch besonders ansprechend. Mit einer geschlossenen Oberfläche ist insbesondere gemeint, dass die Oberfläche frei von Öffnungen wie (nicht durch eingesetzte andere Elemente verschlossene) Durchgangsbohrungen, Sacklochbohrungen oder anders ausgebildeten sonstigen Hohlräumen sein soll.

In einer weiteren praktischen Ausführungsform eines erfindungsgemäßen Rahmens für einen Flügel oder ein Piano weist das Profil der mindestens einen Längsstrebe mit einem lokalen Massemaximum zumindest über einen überwiegenden Längenbereich zwischen der Vorderplatte und der Hinterplatte eine Höhe auf, die größer ist als die Breite. Vorzugsweise weisen alle Längsstreben ein solches Profil auf, insbesondere alle, die ein lokales Massemaximum aufweisen. Mit einem "überwiegenden Längenbereich" ist vorliegend gemeint, dass die Höhe über mindestens 50 Prozent der Länge der Längsstrebe (gemessen von der Verbindungsstelle der Längsstrebe zur Vorderplatte bis zur Verbindungsstelle der Längsstrebe zur Hinterplatte) größer ist als die Breite. Als Höhe soll in diesem Zusammenhang die Erstreckungsrichtung parallel zur Erdanziehungskraft bei einem in den Flügel eingebauten Rahmen sein, wobei mit der Höhe die Differenz aus dem "höchsten" und dem "niedrigsten" Punkt (betrachtet in Richtung der Erdanziehungskraft) gemeint ist. Mit der Breite ist die Erstreckung der Längsstrebe in Querrichtung gemeint, wobei die Querrichtung senkrecht zur Erdanziehungskraft und senkrecht zur Längserstreckungsrichtung der Längsstrebe (Mittellinie) orientiert ist.

Bei einem Piano ist der Rahmen gegenüber dem Flügel um 90° gedreht. Als Höhe der Längsstrebe soll in diesem Fall die Erstreckung der Längsstrebe in einer Richtung senkrecht zur Erdanziehungskraft angesehen werden, nämlich die Erstreckung der Längsstrebe in horizontaler Richtung, die von der Vorderseite mit den Tasten des Pianos zur Rückseite des Pianos führt. Mit der Länge der Längsstrebe ist in diesem Fall die Erstreckung in Richtung der Erdanziehungskraft gemeint und mit der Breite die Erstreckung in horizontaler Querrichtung.

Besonders hochwertig und belastbar sowie schwingungstechnisch bevorzugt ist ein erfindungsgemäßer Rahmen für einen Flügel oder ein Piano, der als Gussrahmen ausgebildet ist. Dabei wird der Rahmen einschließlich Vorderplatte, Hinterplatte, Längsstreben sowie etwaiger Querstreben - und besonders bevorzugt einschließlich sämtlicher lokaler Massemaxima vorzugsweise als einstückiges Bauteil gefertigt.

Die Querschnittsfläche mindestens einer Längsstrebe mit einem lokalen Massemaximum eines erfindungsgemäßen Rahmens ist über den überwiegenden Bereich der Längserstreckungsrichtung zwischen der Vorderplatte und der Hinterplatte vorzugsweise T-förmig oder konisch ausgebildet. Dabei ist es bei T-förmiger Ausbildung bevorzugt, wenn der Deckstrich des "T" horizontal (d.h. senkrecht zur Erdanziehungskraft) ausgerichtet ist und sich der Stamm des "T" von dem Deckstrich aus gegen die Schwerkraft nach oben erstreckt. Mit dieser Geometrie können Biege- und Zugspannungen der Saiten vorteilhaft aufgenommen werden. Bei konischer Ausbildung der Querschnittsfläche ist es bevorzugt, wenn der Querschnitt nach oben (d.h. entgegen der Erdanziehungskraft) verjüngt ausgebildet ist, d.h. die Querschnittfläche im unteren Bereich eine größere Breitenerstreckung aufweist als im oberen Bereich.

Die Erfindung ist nicht auf die vorstehend beschriebenen, bevorzugten Querschnittflächenausbildungen beschränkt. Sie erstreckt sich auch auf beliebige andere Querschnittsgeometrien von an Rahmen für Flügel oder Pianos ausgebildeten Längsstreben.

Der Schutz der Erfindung umfasst auch Flügel oder Pianos, in welchen wie vorstehend beschriebene Rahmen eingesetzt sind.

Die Dicke von Vorderplatten und/oder Hinterplatten erfindungsgemäßer Rahmen beträgt, insbesondere bei als Gussteilen hergestellten Rahmen, vorzugsweise 2-20 mm, besonders bevorzugt 4-14 mm und weiter bevorzugt 8-10 mm.

Die Höhe einzelner Längsstreben eines erfindungsgemäßen Rahmens für einen Flügel oder ein Piano liegt bei besonders praktischen Ausführungsformen zwischen 15 mm und 100 mm, bevorzugt zwischen 30 mm und 85 mm und besonders bevorzugt zwischen 40 mm und 65 mm.

Die Breite einzelner Längsstreben eines erfindungsgemäßen Rahmens für einen Flügel oder ein Piano liegt bei besonders praktischen Ausführungsformen zwischen 2 mm und 100 mm, bevorzugt zwischen 4 mm und 80 mm und besonders bevorzugt zwischen 6 mm und 65 mm.

Die Erfindung betrifft auch ein Verfahren zur Verbesserung eines Rahmens eines Flügels oder Pianos mit mindestens folgenden Verfahrensschritten:
a) Wiederholtes Anspielen mehrerer Töne über die Tastatur des Flügels oder Pianos und gleichzeitiges Ermitteln mindestens eines Bereichs an einer oder mehreren Längsstreben eines Rahmens mit einem lokalen Schwingungsamplitudenmaximum,
b) Positionieren und Befestigen mindestens eines als Zusatzmasse dienenden separaten Elements nur in einem ermittelten Bereich einer Längsstrebe oder an einer zu dem ermittelten Bereich beabstandeten Position an dem Rahmen derart, dass die Schwinungsamplitude in dem gemäß Schritt a) ermittelten mindestens einen Bereich reduziert wird.

Unter einem lokalen Schwingungsamplitudenmaximum werden in diesem Zusammenhang insbesondere Bereiche an einer Längsstrebe verstanden, die beim Anspielen mindestens eines Tones über die Tastatur des Flügels oder Pianos stärker schwingen, d.h. eine größere Schwingungsamplitude aufweisen, als die benachbarten Bereiche der Längsstrebe (in Längserstreckungsrichtung der Längsstrebe betrachtet). Unter der Schwingungsamplitude wird in diesem Zusammenhang der absolute Betrag der maximalen Auslenkung in Querrichtung zur Längserstreckungsrichtung der Längsstrebe verstanden. Bevorzugt ist es, in einem ersten Verfahrensschritt zunächst die Schwingungsamplitude in dem Bereich einer Längsstrebe mit dem größten lokalen Schwingungsamplitudenmaximum, d.h. in dem Bereich mit dem absoluten Schwingungsamplitudenmaximum dieser Längsstrebe, zu verringern. Das erfindungsgemäße Verfahren kann jedoch auch nur für ausgewählte lokale Schwingungsamplitudenmaxima durchgeführt werden.

Besonders bevorzugt ist es bei einem erfindungsgemäßen Verfahren, eine Anordnung für das separate Element zu finden, welche die Schwingungsamplitude in dem Bereich des Schwingungsamplitudenmaximums um einen möglichst großen Betrag reduziert. In der Praxis können Bereiche mit einem lokalen Schwingungsamplitudenmaximum auf einfache Art und Weise durch Abtasten mit der Hand während des Anspielens von Tastaturtönen erfolgen.

Alternativ ist es möglich, Vorrichtungen einzusetzen, mittels welchen Bereiche lokaler Schwingungsamplitudenmaxima von Längsstreben sowie die Amplitude selbst oder ein sinnvolles alternatives Maß für die Amplitude exakt ermittelt werden können. Diesbezüglich wird insbesondere auf den Einsatz von Beschleunigungssensoren sowie auf den Einsatz sogenannter Laservibrometer mit Messung an diskreten Referenzpunkten und/oder mit Messung an Referenzflächen verwiesen.

Mit Hilfe von Beschleunigungssensoren, die an einer Längsstrebe an verschiedenen Stellen positioniert werden können, kann alternativ zu dem Betrag der Amplitude die Beschleunigung als Maß für die Amplitude gemessen werden. Dabei wird davon ausgegangen, dass sich die Beschleunigung einer Längsstrebe proportional oder zumindest analog zur Schwingungsamplitude verhält, d.h. von einer betragsmäßig hohen gemessenen Beschleunigung wird auf eine hohe betragsmäßige Schwingungsamplitude geschlossen.

Mit Hilfe von Laservibrometern, die vorzugsweise an Haltevorrichtungen positioniert sind und auf eine Kante einer Längsstrebe ausgerichtet werden, können absolute Werte für die durch Tonschwingungen hervorgerufenen Auslenkungen (Amplituden) einer Längsstrebe gemessen werden.

Besonders geeignet für eine schnelle und unkomplizierte Ermittlung besonders stark schwingender Bereiche (d.h. von Bereichen mit großer Schwingungsamplitude) ist es, wenn chromatische Tonleitern des zu verbessernden Flügels oder Pianos wiederholt angespielt werden, während eine schwingungstechnisch zu verbessernde Längsstrebe in - beispielsweise 50-100 mm großen - gleichmäßigen Abständen mit einem Finger berührt wird. Der Bereich der stärksten Schwingung lässt sich so bei den meisten Flügeln oder Pianos unmittelbar mit dem Finger ertasten. Ein einfacher Ansatz zur Reduzierung der Schwingungsamplitude in einem ermittelten Bereich mit großer Schwingungsamplitude ist es, ein als Zusatzmasse fungierendes, zusätzliches Element in dem ermittelten Bereich selbst zu positionieren und zu befestigen (z.B. durch Festklemmen). Es kann im Einzelfall jedoch auch ebenfalls zu einer (möglicherweise noch größeren) Reduzierung der Schwingungsamplitude führen, wenn ein als Zusatzmasse dienendes separates Element an einer zu dem ermittelten Bereich beabstandeten Position angebracht wird. Dies ist ggf. durch Versuche zu ermitteln.

Es ist bevorzugt, wenn das Verfahren zumindest für alle tiefen (und energiereichen) Töne eines Flügels oder Pianos durchgeführt wird. Diese Töne regen insbesondere die längsten der Längsstreben des Flügels oder Pianos an.

Dementsprechend ist ein Verfahren bevorzugt, das zumindest für eine der drei längsten Längsstreben eines Flügels oder Pianos, bevorzugt für die zwei längsten Längsstreben und besonders bevorzugt für die drei längsten Längsstreben, eines zu verbessernden Flügels oder Pianos durchgeführt wird. Als Längsstrebe werden alle Streben eines Rahmens angesehen, deren größte Ausdehnung in Längsrichtung ist, wobei als Längsrichtung bei einem Flügel die horizontale Richtung senkrecht zur Tastaturebene angesehen wird und bei Pianos die vertikale Richtung. Dazu sind alle Töne anzuspielen, die die relevanten Längsstreben zu Schwingungen mit einer relevanten Schwingungsamplitude anregen. Dies sind in der Regel diejenigen Töne des Flügels oder Pianos, die der unteren (linken) Hälfte der Tastatur zugeordnet sind, insbesondere diejenigen, die dem unteren Drittel der Tastatur zugeordnet sind. Das Verfahren wird vorzugsweise für alle Töne durchgeführt. Es kann in einer vereinfachten Ausführungsform nur für einen Teil der Töne, insbesondere mit der Hälfte oder einem Teilbereich aller Töne, durchgeführt werden.

Weitere praktische Ausführungsformen und Vorteile der Erfindung sind nachfolgend im Zusammenhang mit den Zeichnungen beschrieben. Es zeigen:
- Fig. 1: einen Flügel gemäß Stand der Technik in einer Ansicht von der Seite (obere Darstellung) und in einer Ansicht von oben mit ausgewählten, insbesondere für die Erfindung relevanten Einzelelementen (untere Darstellung),
- Fig. 2: eine perspektivische Darstellung einer ersten Ausführungsform eines erfindungsgemäßen Rahmens für einen Flügel,
- Fig. 3: eine vergrößerte Darstellung der in Figur 2 mit III gekennzeichneten Längsstrebe des erfindungsgemäßen Rahmens,
- Fig. 4a-4c: Schnittdarstellungen durch die in Figur 3 mit den Linien A-A, B-B und C-C gekennzeichneten Bereiche der Längsstrebe,
- Fig. 5: eine perspektivische Darstellung eines Abschnitts einer Längsstrebe eines erfindungsgemäßen Rahmens für einen Flügel, an welcher verschiedene konstruktive Möglichkeiten zur Erzielung von Massemaxima dargestellt sind,
- Fig. 6: eine Seitenansicht eines Abschnitts einer Längsstrebe eines erfindungsgemäßen Rahmens für einen Flügel mit einem als separates Element ausgebildeten, an dieser Längsstrebe angeordneten Massemaximum und
- Fig. 7: ein Diagramm (Länge-Massen-Diagramm) zur Darstellung der Masse m pro mm Länge einer Längsstrebe eines Ausführungsbeispiels eines erfindungsgemäßen Rahmens über die Länge I der Längsstrebe von der Vorderplatte (0 mm) bis zur Hinterplatte (ca. 1000 mm).

Figur 1 zeigt einen Flügel 10 einer Seitenansicht (obere Darstellung) sowie in einer Ansicht von oben (untere Darstellung). Der Flügel 10 besteht im Wesentlichen aus einem Grundkörper 12 mit einem aufklappbaren Deckel 14. Der Grundkörper 12 steht auf Füßen 16, welche auf Rollen 18 gelagert sind.

In der unteren Darstellung ist eine Ansicht auf den Flügel 10 von oben ohne den Deckel 14 und ohne Saiten gezeigt. Bei dieser Darstellung erkennt man die an der Vorderseite 20 angeordnete Tastatur 22 sowie den sich in Längserstreckung (x-Richtung) des Flügels 10 erstreckenden Rahmen 24, welcher hinter der Tastatur 22 beginnt und sich bis zur Rückseite 26 erstreckt. Der Rahmen 24 besteht im Wesentlichen aus einer Vorderplatte 28, einer Hinterplatte 30 sowie die Vorderplatte 28 und die Hinterplatte 30 verbindenden Längsstreben 32. Die nicht dargestellten Saiten sind üblicherweise von der Vorderplatte zur Hinterplatte 30 gespannt. In der Hinterplatte 30 sind mehrere Öffnungen 34 ausgebildet.

Wie in der unteren Darstellung von Figur 1 zu erkennen ist, sind an mehreren Längsstreben 32 im Bereich zwischen der Vorderplatte 28 und der Hinterplatte 30 Querschnittsverbreiterungen 38 ausgebildet. In den Bereichen mit Querschnittsverbreiterungen 38 ist an der jeweiligen Längsstrebe 32 zusätzliches Material vorgesehen, das seitlich gegenüber dem sich von der Vorderplatte 28 in Richtung der Hinterplatte 30 erstreckenden Profil herausragt.

In den Bereichen mit einer seitlichen Querschnittsverbreiterung 38 weist die jeweilige Längsstrebe 32 ein L-förmiges Profil auf. In den Bereichen mit zwei auf gegenüberliegenden Seiten angeordneten Querschnittsverbreiterungen 38 weist die jeweilige Längsstrebe 32 ein im Querschnitt T-förmiges Profil auf.

Die in der unteren Darstellung der Figur 1 erkennbaren Querschnittsverbreiterungen 38 sind aus dem Stand der Technik bekannt. Sie weisen üblicherweise eine Länge von mehr als 150 mm auf.

Figur 2 zeigt eine Ausführungsform eines erfindungsgemäßen Rahmens 24, dessen Grundaufbau mit dem in Figur 1 gezeigten Rahmen 24 übereinstimmt, d.h. auch bei diesem Rahmen 24 ist eine Vorderplatte 28 mit einer zu dieser beabstandeten Hinterplatte 30 über Längsstreben 32 verbunden.

Der in Figur 2 gezeigte Rahmen 24 weist zusätzlich eine Querstrebe 40 auf, welche mehrere Längsstreben 32 miteinander verbindet.

Bei dem in Figur 2 gezeigten Rahmen 24 sind an zwei Längsstreben 32 Querschnittsverkleinerungen 42 dadurch ausgebildet, dass das Profil unterseitige, sich in Hochrichtung (z-Richtung) in einem diskreten Längserstreckungsbereich der jeweiligen Längsstreben 32 erstreckende Ausnehmungen aufweist. Derartige Querschnittsverkleinerungen 42 sind aus dem Stand der Technik bekannt, insbesondere von Flügeln oder Pianos, bei welchen die Platzverhältnisse solche Konstruktionen erfordern, um weitere Elemente, wie beispielsweise einen Holzbalken eines Grundkörpers, durch den Bereich der Ausnehmungen führen zu können.

In den Figuren 1 und 2 ist die x-Richtung des Koordinatensystems auf den Flügel 10 bzw. den gesamten Rahmen 24 bezogen. Die x-Richtung verläuft senkrecht zur Erstreckungsrichtung der Tastatur 22 und somit entlang der linken Seitenkante des Grundkörpers 12 (Figur 1) bzw. senkrecht zur Vorderkante des Rahmens 24 (Figur 2). Die erfindungsgemäße Ausbildung des in Figur 2 dargestellten Rahmens 24 wird erst in Verbindung mit den im Folgenden erläuterten Figuren 3-7 ersichtlich.

In den im Folgenden erläuterten Figuren 3-6 ist jeweils nur eine Längsstrebe 32 dargestellt. In diesen Figuren wurde die x-Richtung des Koordinatensystems in Längserstreckungsrichtung der gezeigten Längsstrebe ausgerichtet.

Figur 3 zeigt den in Figur 2 mit III gekennzeichneten Bereich einer Längsstrebe 32 in einer vergrößerten Darstellung. In den Figuren 4a-4c sind Darstellungen der in y-z-Richtung orientierten Querschnitte entlang der in Figur 3 mit A-A, B-B und C-C gekennzeichneten Linien dargestellt. Wie in Figur 3 an der vorderen Schnittfläche 44 erkennbar ist, weist die Längsstrebe 32 in dem in Figur 2 mit III gekennzeichneten Bereich ein im Querschnitt T-förmiges Profil auf, wobei der Deckstrich des T horizontal ausgerichtet ist und sich der Stamm des T von dem Deckstrich aus gegen die Schwerkraft (Gravitationsrichtung g) nach oben erstreckt.

In Figur 3 ist in Verbindung mit den Figuren 4a, 4b und 4c erkennbar, dass an der Längsstrebe 32 insgesamt drei Massemaxima 36 auf unterschiedliche Art und Weise ausgebildet sind. Das im Bereich der Schnittlinie A-A ausgebildete Massemaximum 36 erstreckt sich über einen Längenbereich I₁, das zweite im Bereich der Schnittlinie B-B ausgebildete Massemaximum 36 erstreckt sich über die Länge I₂, und das dritte Massemaximum 36 erstreckt sich in dem mit C-C gekennzeichneten Bereich über die Länge I₃.

Wie in den Figuren 4a-4c zu erkennen ist, sind alle Massemaxima 36 dadurch ausgebildet, dass der T-förmige Querschnitt mit einer Querschnittsverbreiterung 38 versehen wurde. In dem in Figur 4c dargestellten Längenabschnitt der Längsstrebe 32 ist die Fläche (und somit auch die Masse definierter Längenabschnitte mit gleichbleibendem Querschnitt und gleicher Länge) gegenüber dem Bereich der vorderen Schnittfläche 44 um ungefähr 7 Prozent erhöht. Die zusätzliche Querschnittsfläche ist in Figur 4c mit 46 gekennzeichnet, wobei die Abgrenzung der Zusatzfläche von der Grund-Querschnittsfläche durch eine gestrichelte Linie gekennzeichnet ist. In den in den Figuren 4a-4c wiedergegebenen Schnittdarstellungen sind mit gestrichelten Linien die Bereiche 46 gekennzeichnet, welche den Querschnitt 46 vergrößern und damit die Masse erhöhen. Die Masseerhöhung beträgt in der in Figur 4b gezeigten Schnittdarstellung 56 Prozent und der in Figur 4a gezeigten Schnittdarstellung 18 Prozent.

In Figur 5 ist ein anderer Abschnitt der Längsstrebe 32 mit verschiedenen weiteren Ausführungsformen zur Ausbildung lokaler Massemaxima 36 dargestellt. Auf diese wird im Folgenden in der Reihenfolge der Anordnung in Richtung des Pfeils x beginnend mit der vorderen Schnittfläche 44 eingegangen.

Das erste Massemaximum 36 ist eine Querschnittsverbreiterung 38 ähnlich wie in Figur 4b dargestellt.

Das zweite Massemaximum 36 ist als eine in dem Stamm des T-förmigen Profils ausgebildete Durchgangsöffnung 48 ausgebildet. Eine solche Durchgangsöffnung 48 kann zur Ausbildung eines lokalen Massemaximums 36 verwendet werden, um ein Material mit höherer Dichte in diese Durchgangsöffnung 48 einzusetzen. Alternativ oder in Ergänzung kann ein zylindrisches Element eingesetzt werden, das ein größeres Volumen aufweist, als durch Ausbildung der Durchgangsöffnung 48 Material aus der Längsstrebe 32 entfernt wurde.

Durchgangsöffnungen wie die Durchgangsöffnung 48 können auch analog als lokales Masseminimum genutzt werden, wenn kein Element eingesetzt wird oder ein Element eingesetzt wird, dessen Masse geringer ist als die Masse des im Bereich der Durchgangsöffnung fehlenden Materials.

Das dritte lokale Massemaximum 36 wurde durch eine Querschnittsverbreiterung 38 im Bereich des Deckstrichs des T-förmigen Profils ausgebildet.

Das vierte lokale Massemaximum 36 wurde durch eine weitere Querschnittsverbreiterung 38 realisiert, die eine unregelmäßige Form aufweist, die an einen Revolver erinnert. Anhand der Form soll visualisiert werden, dass Massemaxima im Sinne der Erfindung nicht durch quaderförmige oder anderweitig regelmäßige Formen gebildet werden müssen, sondern beliebig geformt sein können. Es steht dem Fachmann insoweit frei, insbesondere durch iteratives Vorgehen gemäß den erfindungsgemäßen Verfahrensschritten, geeignete Formen, Größen und Anordnungen von Massemaxima im Rahmen der patentgemäßen Lehre zu ermitteln.

Das fünfte lokale Massemaximum 36 ist eine Querschnittserhöhung 50, die durch Verlängerung des Stamms des T-förmigen Profils nach oben (in z-Richtung) erzielt wurde.

Figur 6 zeigt eine Längsstrebe 32 eines nicht dargestellten, erfindungsgemäßen Rahmens zusammen mit einem Massemaximum 36, das über eine Länge I_{L} (hier: 75 mm) mit der Längsstrebe 32 verbunden ist, sich aber oberhalb des Anbindungsbereichs über eine größere Länge I_{M} (hier: 200 mm) erstreckt. Die wirksame und somit für die in Anspruch 1 definierte Länge des Massemaximums wirksame Länge ist in dem in Figur 6 gezeigten Ausführungsbeispiel die Länge I_{L} und somit die Länge, über welche das zusätzliche erkennbare Masseelement mit der Grundgeometrie der Längsstrebe verbunden ist.

Figur 7 zeigt den Verlauf der Masse pro mm Länge einer nicht dargestellten Längsstrebe einer erfindungsgemäßen Längsstrebe. An der Längsstrebe sind insgesamt drei lokale Massemaxima ausgebildet.

Das - von der Vorderplatte aus betrachtet - erste Massemaximum 36 und das zweite Massemaximum 36 sind als "Massesprünge" ausgebildet, d.h. die Masse ist ab einer diskreten Stelle der Längsstrebe um einen prozentualen Anteil von mindestens 5 Prozent erhöht (hier: Erhöhung am ersten Massemaximum um ungefähr 25 Prozent und Erhöhung am zweiten Massemaximum um ungefähr 46 Prozent gegenüber den unmittelbar benachbarten Bereichen).

Das dritte Massemaximum liegt in einem Bereich zwischen einem kontinuierlichen Anstieg der Masse beginnend ab einer Länge I₁ bis zu einer Länge I₂ und einer kontinuierlichen Abnahme der Masse beginnend ab einer Länge I₃ bis zu einer Länge I₄. Als Massemaximum 36 wird in diesem Fall der mit x gekennzeichnete Bereich angesehen, in welchem die Masse pro mm Länge der Längsstrebe mindestens 5 Prozent höher ist als in dem Bereich vor der Länge I₁ bzw. hinter der Länge I₄. Der mit x gekennzeichnete Bereich entspricht in diesem Fall der für das Massemaximum 36 maßgeblichen Länge. Die sich anschließenden Bereiche, in denen die Masse pro mm Länge der Längsstrebe um einen (im Profil der Längsstrebe und am "Verlauf" des Masse pro mm Länge der Längsstrebe nicht erkennbaren) "Sprung" von 5 Prozent abweicht, ist um die Länge x₁ bzw. um die Länge x₂ von dem Massemaximum 36 beabstandet. Dennoch handelt es sich bei dem dritten Massemaximum 36 um ein Massemaximum gemäß der Erfindung. Es ist insoweit nicht erforderlich, dass ein für ein Massemaximum erforderlicher "Sprung" unmittelbar an der Längsstrebe selbst oder anhand eines sprunghaften Anstiegs der Masse pro mm Länge einer Längsstrebe in einem Länge-Massen-Diagramm ersichtlich ist.

Die in der vorliegenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein. Die Erfindung ist nicht auf die beschriebenen Ausführungsformen beschränkt. Sie kann im Rahmen der Ansprüche und unter Berücksichtigung der Kenntnisse des zuständigen Fachmanns variiert werden.

### Bezugszeichenliste

- 10: Flügel
- 12: Grundkörper
- 14: Deckel
- 16: Fuß
- 18: Rolle
- 20: Vorderseite
- 22: Tastatur
- 24: Rahmen
- 26: Rückseite
- 28: Vorderplatte
- 30: Hinterplatte
- 32: Längsstrebe
- 34: Öffnung
- 36: Massemaximum
- 38: Querschnittsverbreiterung
- 40: Querstrebe
- 42: Querschnittsverkleinerung
- 44: vordere Schnittfläche
- 46: Querschnitt
- 48: Durchgangsöffnung
- 50: Querschnittserhöhung

## Patentansprüche

1. Rahmen für einen Flügel (10) oder ein Piano umfassend eine Vorderplatte (28), eine Hinterplatte (30) sowie mehrere, die Vorderplatte (28) und die Hinterplatte (30) verbindende Längsstreben (32),
**dadurch gekennzeichnet, dass**
an mindestens einer Längsstrebe (32) mit einer Mindestlänge von 500 mm in deren Längserstreckungsrichtung betrachtet zwischen der Vorderplatte (28) und der Hinterplatte (30) in einem diskreten Bereich der Längsstrebe (32) durch partielle Vergrößerung der Querschnittsfläche, durch partielle Verwendung eines Werkstoffs mit höherer Dichte und/oder durch Fixieren eines separaten Elements in einem diskreten Bereich der Längsstrebe (32) mindestens ein lokales Massemaximum (36) ausgebildet ist, das sich über eine Länge der Längsstrebe von maximal 150 mm erstreckt,
wobei die mindestens eine Längsstrebe (32), an welcher das mindestens eine lokale Massemaximum (36) ausgebildet ist, einen Verbindungsbereich zu einem weiteren Element des Rahmens aufweist und mindestens ein weiteres lokales Massemaximum (36) an dieser Längsstrebe (32) beabstandet von diesem Verbindungsbereich ausgebildet ist.

2. Rahmen für einen Flügel (10) oder ein Piano nach dem vorstehenden Anspruch, **dadurch gekennzeichnet, dass** bei mindestens einem lokalen Massemaximum (36) die Masse eines Längenabschnitts von einem Millimeter der Längsstrebe (32) im Bereich eines lokalen Massemaximums (36) gegenüber der Masse mindestens eines sich an das lokale Massemaximum (36) anschließenden Bereichs um mindestens 5 Prozent erhöht ist.

3. Rahmen für einen Flügel (10) oder ein Piano nach dem vorstehenden Anspruch, **dadurch gekennzeichnet, dass** an mindestens einer Längsstrebe (32) mehrere lokale Massemaxima (36) ausgebildet sind.

4. Rahmen für einen Flügel (10) oder ein Piano nach einem oder mehreren der vorstehenden Ansprüche, **dadurch gekennzeichnet, dass** an mindestens einer Längsstrebe 2 bis 15 lokale Massemaxima (36) ausgebildet sind und/oder die Vorderplatte (28), die Hinterplatte (30) und die Längsstreben (32) einstückig ausgebildet sind.

5. Rahmen für einen Flügel (10) oder ein Piano nach einem oder mehreren der vorstehenden Ansprüche, **dadurch gekennzeichnet, dass** als lokales Massemaximum (36) die Masse einer Längsstrebe (32) über einen mittleren, langgestreckten Bereich erhöht ist, der sich über mindestens 25 Prozent der Länge der Längsstrebe (32) erstreckt.

6. Rahmen für einen Flügel (10) oder ein Piano nach dem vorstehenden Anspruch, **dadurch gekennzeichnet, dass** in einem Bereich einer Längsstrebe (32) mit einer erhöhten Masse einer Längsstrebe mindestens ein weiteres Massemaximum (36) ausgebildet ist.

7. Rahmen für einen Flügel (10) oder ein Piano nach einem oder mehreren der vorstehenden Ansprüche, **dadurch gekennzeichnet, dass** an mehreren Längsstreben mehrere lokale Massemaxima (36) ausgebildet sind.

8. Rahmen für einen Flügel (10) oder ein Piano nach einem oder mehreren der vorstehenden Ansprüche, **dadurch gekennzeichnet, dass** mindestens eine Längsstrebe (32) im Bereich des mindestens einen lokalen Massemaximums (36) eine geschlossene Oberfläche aufweist.

9. Rahmen für einen Flügel (10) oder ein Piano nach einem oder mehreren der vorstehenden Ansprüche, **dadurch gekennzeichnet, dass** das Profil mindestens einer Längsstrebe (32) mit einem lokalen Massemaximum (36) zumindest über einen überwiegenden Längenbereich zwischen der Vorderplatte (28) und der Hinterplatte (30) eine Höhe aufweist, die größer ist als die Breite.

10. Rahmen für einen Flügel (10) oder ein Piano nach einem oder mehreren der vorstehenden Ansprüche, **dadurch gekennzeichnet, dass** der Rahmen (24) als Gussrahmen ausgebildet ist.

11. Rahmen für einen Flügel (10) oder ein Piano nach einem oder mehreren der vorstehenden Ansprüche, **dadurch gekennzeichnet, dass** die Querschnittsfläche zumindest einer Längsstrebe (32) mit einem lokalen Massemaximum (36) im überwiegenden Bereich der Längserstreckung der Längsstrebe (32) zwischen der Vorderplatte (28) und der Hinterplatte (30) überwiegend T-förmig oder konisch ausgebildet ist.

12. Verfahren zur Verbesserung eines Rahmens (24) eines Flügels (10) oder Pianos, **gekennzeichnet durch** folgende Verfahrensschritte:
a) Wiederholtes Anspielen mehrerer Töne über die Tastatur (22) des Flügels (10) oder Pianos und gleichzeitiges Ermitteln mindestens eines Bereichs einer oder mehrerer Längsstreben (32) eines Rahmens (24) mit einem lokalen Schwingungsamplitudenmaximum,
b) Positionieren und Befestigen mindestens eines als Zusatzmasse dienenden separaten Elements nur in einem ermittelten Bereich einer Längsstrebe (32) oder an einer zu dem ermittelten Bereich beabstandeten Position an dem Rahmen (24) derart, dass die Schwingungsamplitude in dem gemäß Schritt a) ermittelten mindestens einen Bereich der Längsstrebe (32) reduziert wird.

13. Verfahren nach dem vorstehenden Anspruch, **dadurch gekennzeichnet, dass** der Bereich einer oder mehrere Längsstreben (32) mit einem lokalen Schwingungsamplitudenmaximum durch Berühren der Längsstrebe (32) mit dem Finger ermittelt wird.

14. Verfahren nach Anspruch 12 oder 13, **dadurch gekennzeichnet, dass** der Bereich einer oder mehrere Längsstreben (32) mit einem lokalen Schwingungsamplitudenmaximum mit mindestens einem Beschleunigungssensor und/oder mit mindestens einem Laservibrometer ermittelt wird.

15. Verfahren nach einem oder mehreren der Ansprüche 12-14, **dadurch gekennzeichnet, dass** das Verfahren zumindest für eine der drei längsten Längsstreben (32) eines Flügels (10) oder Pianos und/oder für alle Töne des Flügels (10) oder Pianos durchgeführt wird.

## Claims

1. A frame for a grand piano (10) or an upright piano comprising a front panel (28), a rear panel (30) as well as a plurality of longitudinal struts (32) connecting the front panel (28) and the rear panel (30), **characterised in that** at least one local mass maximum (36) is formed on at least one longitudinal strut (32) having a minimum length of 500 mm, as viewed in the direction of longitudinal extent thereof, between the front panel (28) and the rear panel (30) in a discrete region of the longitudinal strut (32) by partially increasing the cross-sectional area, by partially using a material having a higher density and/or by fixing a separate element in a discrete region of the longitudinal strut (32), said local mass maximum extending over a length of the longitudinal strut of at most 150 mm, wherein the at least one longitudinal strut (32) on which the at least one local mass maximum (36) is formed has a connecting region to another element of the frame and at least one additional local mass maximum (36) is formed on this longitudinal strut (32) spaced apart from this connecting region.

2. The frame for a grand piano (10) or an upright piano according to the preceding claim, **characterised in that** in at least one local mass maximum (36) the mass of a longitudinal section of one millimetre of the longitudinal strut (32) in the region of a local mass maximum (36) is increased by at least 5 percent with respect to the mass of at least one region proximate to the local mass maximum (36).

3. The frame for a grand piano (10) or an upright piano according to the preceding claim, **characterised in that** a plurality of local mass maxima (36) is formed on at least one longitudinal strut (32).

4. The frame for a grand piano (10) or an upright piano according to one or several of the preceding claims, **characterised in that** from 2 to 15 local mass maxima (36) are formed on at least one longitudinal strut and/or the front panel (28), the rear panel (30) and the longitudinal struts (32) are formed integrally.

5. The frame for a grand piano (10) or an upright piano according to one or several of the preceding claims, **characterised in that** the mass of a longitudinal strut (32) as a local mass maximum (36) is increased over a central elongated region that extends over at least 25 percent of the length of the longitudinal strut (32).

6. The frame for a grand piano (10) or an upright piano according to the preceding claim, **characterised in that** at least one additional mass maximum (36) is formed in a region of a longitudinal strut (32) having an increased mass.

7. The frame for a grand piano (10) or an upright piano according to one or several of the preceding claims, **characterised in that** a plurality of local mass maxima (36) is formed on a plurality of longitudinal struts.

8. The frame for a grand piano (10) or an upright piano according to one or several of the preceding claims, **characterised in that** at least one longitudinal strut (32) has a closed surface in the region of the at least one local mass maximum (36).

9. The frame for a grand piano (10) or an upright piano according to one or several of the preceding claims, **characterised in that** the height of the section of at least one longitudinal strut (32) with a local mass maximum (36) exceeds the width at least over a predominant longitudinal region between the front panel (28) and the rear panel (30).

10. The frame for a grand piano (10) or an upright piano according to one or several of the preceding claims, **characterised in that** the frame (24) is designed as a cast frame.

11. The frame for a grand piano (10) or an upright piano according to one or several of the preceding claims, **characterised in that** the cross-sectional area of at least one longitudinal strut (32) with a local mass maximum (36) in the predominant region of the longitudinal extension of the longitudinal strut (32) between the front panel (28) and the rear panel (30) is designed predominantly as a T shape or as a cone.

12. A method for improving a frame (24) of a grand piano (10) or an upright piano, **characterised by** the following method steps:
a) repeated playing of multiple tones via the keyboard (22) of the grand piano (10) or upright piano and at the same time determining at least one region of one or more longitudinal struts (32) of a frame (24) with a local vibration amplitude maximum,
b) positioning and fastening at least one separate element serving as an additional mass only in a determined range of a longitudinal strut (32) or in a position spaced apart from the region thus determined on the frame (24) such that the vibration amplitude in the at least one region of the longitudinal strut (32) determined according to step a) is reduced.

13. The method according to the preceding claim, **characterised in that** the region of one or more longitudinal struts (32) with a local vibration amplitude maximum is determined by touching the longitudinal strut (32) with a finger.

14. The method according to claim 12 or 13, **characterised in that** the region of one or more longitudinal struts (32) with a local vibration amplitude maximum is determined with at least one acceleration sensor and/or at least one laser vibrometer.

15. The method according to one or several of claims 12-14, **characterised in that** the method is carried out for at least one of the three longest longitudinal struts (32) of a grand piano (10) or an upright piano and/or for all the tones of the grand piano (10) or the upright piano.

## Revendications

1. Cadre pour piano à queue (10) ou piano comprenant une plaque avant (28), une plaque arrière (30) et une pluralité d'entretoises longitudinales (32) reliant la plaque avant (28) et la plaque arrière (30), **caractérisé en ce que**
sur au moins une entretoise longitudinale (32) ayant une longueur minimale de 500 mm, vue dans la direction longitudinale de celle-ci, entre la plaque avant (28) et la plaque arrière (30) dans une zone discrète de l'entretoise longitudinale (32), par agrandissement partiel de la section transversale, par utilisation partielle d'un matériau de densité supérieure et/ou par fixation d'un élément séparé dans une zone discrète de l'entretoise longitudinale (32), au moins un maximum de masse local (36) est formé qui s'étend sur une longueur de l'entretoise longitudinale d'au plus 150 mm,
dans lequel
ladite au moins une entretoise longitudinale (32), sur laquelle est formé ledit au moins un maximum de masse local (36), présente une zone de liaison avec un élément du cadre supplémentaire et au moins un maximum de masse local supplémentaire (36) est formé sur cette entretoise longitudinale (32) à distance de cette zone de liaison.

2. Cadre pour piano à queue (10) ou piano selon la revendication précédente, **caractérisé en ce que**, dans le cas d'au moins un maximum de masse local (36), la masse d'une section de longueur d'un millimètre de l'entretoise longitudinale (32) dans la zone d'un maximum de masse local (36) est augmentée d'au moins 5 % par rapport à la masse d'au moins une zone adjacente au maximum de masse local (36).

3. Cadre pour piano à queue (10) ou piano selon la revendication précédente, **caractérisé en ce que** plusieurs maxima de masse locaux (36) sont formés sur au moins une entretoise longitudinale (32).

4. Cadre pour piano à queue (10) ou piano selon une ou plusieurs des revendications précédentes, **caractérisé en ce que** 2 à 15 maxima de masse locaux (36) sont formés sur au moins une entretoise longitudinale et/ou la plaque avant (28), la plaque arrière (30) et les entretoises longitudinales (32) sont formées d'une seule pièce.

5. Cadre pour piano à queue (10) ou piano selon une ou plusieurs des revendications précédentes, **caractérisé en ce que** la masse d'une entretoise longitudinale (32) est augmentée en tant que maximum de masse local (36) sur une zone centrale allongée qui s'étend sur au moins 25 % de la longueur de l'entretoise longitudinale (32).

6. Cadre pour piano à queue (10) ou piano selon la revendication précédente, **caractérisé en ce qu'**au moins un maximum de masse (36) supplémentaire est formé dans une zone d'une entretoise longitudinale (32) avec une masse accrue d'une entretoise longitudinale.

7. Cadre pour piano à queue (10) ou piano selon une ou plusieurs des revendications précédentes, **caractérisé en ce qu'**une pluralité de maxima de masse locaux (36) sont formés sur une pluralité d'entretoises longitudinales.

8. Cadre pour piano à queue (10) ou piano selon une ou plusieurs des revendications précédentes, **caractérisé en ce qu'**au moins une entretoise longitudinale (32) présente une surface fermée dans la zone dudit au moins un maximum de masse local (36).

9. Cadre pour piano à queue (10) ou piano selon une ou plusieurs des revendications précédentes, **caractérisé en ce que** le profil d'au moins une entretoise longitudinale (32) avec un maximum de masse local (36) présente une hauteur qui est supérieure à la largeur, au moins sur une zone longitudinale prédominante entre la plaque avant (28) et la plaque arrière (30).

10. Cadre pour piano à queue (10) ou piano selon une ou plusieurs des revendications précédentes, **caractérisé en ce que** le cadre (24) est réalisé sous la forme d'un cadre coulé.

11. Cadre pour piano à queue (10) ou piano selon une ou plusieurs des revendications précédentes, **caractérisé en ce que** la surface de section transversale d'au moins une entretoise longitudinale (32) avec un maximum de masse local (36) est essentiellement en forme de T ou de cône dans la zone prédominante de l'étendue longitudinale de l'entretoise longitudinale (32) entre la plaque avant (28) et la plaque arrière (30).

12. Procédé pour améliorer un cadre (24) d'un piano à queue (10) ou d'un piano, **caractérisé par** les étapes de procédé suivantes consistant à :
a) jouer de manière répétée une pluralité de notes via le clavier (22) du piano à queue (10) ou du piano et déterminer simultanément au moins une zone d'une ou de plusieurs entretoises longitudinales (32) d'un cadre (24) avec un maximum d'amplitude d'oscillation local,
b) positionner et fixer au moins un élément séparé servant de masse supplémentaire uniquement dans une zone déterminée d'une entretoise longitudinale (32) ou dans une position à distance de la zone déterminée sur le cadre (24) de telle sorte que l'amplitude d'oscillation soit réduite dans ladite au moins une zone de l'entretoise longitudinale (32) déterminée à l'étape a).

13. Procédé selon la revendication précédente, **caractérisé en ce que** la zone d'une ou de plusieurs entretoises longitudinales (32) avec un maximum d'amplitude d'oscillation local est déterminée en touchant l'entretoise longitudinale (32) avec le doigt.

14. Procédé selon la revendication 12 ou 13, **caractérisé en ce que** la zone d'une ou de plusieurs entretoises longitudinales (32) ayant un maximum d'amplitude d'oscillation local est déterminée à l'aide d'au moins un capteur d'accélération et/ou d'au moins un vibromètre laser.

15. Procédé selon une ou plusieurs des revendications 12 à 14, **caractérisé en ce que** le procédé est mis en œuvre au moins pour une des trois entretoises longitudinales (32) les plus longues d'un piano à queue (10) ou d'un piano et/ou pour toutes les notes du piano à queue (10) ou du piano.
